# EUROPÄISCHE PATENTSCHRIFT

(11) **EP 0 278 894 B1**
(45) Veröffentlichungstag und Bekanntmachung des Hinweises auf die Patenterteilung: **07.10.1992**
(21) Anmeldenummer: 88730006.9
(22) Anmeldetag: 13.01.1988
(51) Int. Cl.: H01H 50/32, H01H 9/26

(54) **Mechanische Verriegelungseinrichtung für elektrische Schaltgeräte**
Mechanical interlock for electric switches
Interverrouillage mécanique pour interrupteurs électriques

(30) Priorität: 15.01.1987 US 4368
(43) Veröffentlichungstag der Anmeldung: 17.08.1988
(73) Patentinhaber: SIEMENS AKTIENGESELLSCHAFT, 80333 München (DE)
(72) Erfinder: Kleinecke, John D., Wichita Falls Texas 76310 (US); Little, Thomas R., Wichita Falls Texas 76308 (US)

(56) Entgegenhaltungen:
- DE-A- 1 447 403
- US-A- 1 569 713
- US-A- 4 409 575

## Beschreibung

Die Erfindung betrifft eine mechanische Verriegelungseinrichtung für elektrische Schaltgeräte, die dazu dient, die Betätigung jeweils nur des einen von zwei Schaltgeräten zur selben Zeit sicherzustellen.

Es ist bereits eine Einrichtung dieser Art bekannt (US-A-1 569 713), die dazu dient, den Fahrstufenschalter eines elektrischen Fahrzeuges gegenüber dem Fahrtrichtungsschalter zu verriegeln. Als Verriegelungselement dient dabei eine Kugel, die in einer ihrem Durchmesser angepaßten Öffnung eines ortsfesten Teiles verschiebbar ist und jeweils zum Teil in Ausnehmungen von Gegenstücken eintauchen kann, die mit dem Fahrstufenschalter bzw. mit dem Fahrtrichtungsschalter verbunden sind. Auf diese Weise wird erreicht, daß der Fahrstufenschalter nur betätigt werden kann, d. h. aus seiner Ruhestellung auf eine der Fahrstufen bewegt werden kann, wenn sich der Fahrtrichtungsschalter außerhalb seiner Null-Stellung befindet. Andererseits kann der Fahrtrichtungsschalter erst dann in seine Null-Stellung überführt werden, wenn sich der Fahrstufenschalter in der Null-Stellung befindet.

Der Erfindung liegt die Aufgabe zugrunde, eine mit einer Kugel arbeitende Verriegelungseinrichtung zu schaffen, die sich insbesondere für Vakuumschütze eignet. Bei diesen Schaltgeräten besteht die Schwierigkeit, daß die Verriegelungseinrichtung bereits bei sehr kurzen relativen Verschiebungen wirksam sein muß, weil die Antriebsbewegung nur kurze Wege aufweist.

Gemäß der Erfindung wird diese Aufgabe durch folgende Merkmale gelöst:
a) ein Tragbügel, eine Deckplatte und ein zwischen dem Tragebügel und der Deckplatte angeordneter Verriegelungsblock mit einer ersten Öffnung und einer zweiten Öffnung sowie einer in der ersten Öffnung des Verriegelungsblockes verschiebbar angeordneten ersten Kugel, und einer in der zweiten Öffnung des Verriegelungsblockes verschiebbar angeordneten zweiten Kugel, ferner mit Mitteln zur Verbindung der Deckplatte und des Verriegelungsblockes an dem Tragbügel;
b) ein erster Schlitten mit einem Betätigungsarm und einer darin angeordneten Öffnung zur Aufnahme der ersten Kugel und mit einem Sperrarm mit einer weiteren Öffnung, wobei der erste Schlitten zwischen zwei Stellungen verschiebbar ist und die Öffnung des Betätigungsarmes und die erste Öffnung des Verriegelungsblockes in der ersten Stellung aufeinander ausgerichtet sind und wobei in der zweiten Stellung die Öffnung des Betätigungsarmes mit der ersten Öffnung des Verriegelungsblockes nicht aufeinander ausgerichtet sind;
c) ein zweiter Schlitten mit einem Betätigungsarm und einer darin angeordneten Öffnung zur Aufnahme der zweiten Kugel und mit einem Sperrarm mit einer Öffnung, wobei der zweite Schlitten zwischen zwei Stellungen verschiebbar ist und in der ersten Stellung die Öffnung des Betätigungsarmes und die zweite Öffnung des Verriegelungsblockes aufeinander ausgerichtet sind und wobei in der zweiten Stellung die Öffnung des Betätigungsarmes mit der zweiten Öffnung des Verriegelungsblockes nicht aufeinander ausgerichtet sind;
d) die Öffnung des Betätigungsarmes des ersten Schlittens und die Öffnung des Betätigungsarmes des zweiten Schlittens weisen an ihrer dem Verriegelungsblock zugewandten Seite einen trichterartig erweiterten Öffnungsteil und einen anschließenden Öffnungsteil mit einem gegenüber dem Durchmesser der Kugeln geringeren Durchmesser auf, derart, daß bei einer Verschiebung des Betätigungsarmes die zugehörige Kugel in Richtung der Öffnung des Verriegelungsblockes gedrängt wird;
e) die erste Kugel tritt in die Öffnung des Sperrarmes des zweiten Schlittens ein und sperrt diesen hierdurch gegen eine Bewegung, sobald der erste Schlitten aus der ersten Stellung in die zweite Stellung verschoben wird und die zweite Kugel tritt in die Öffnung des Sperrarmes des ersten Schlittens ein und sperrt diesen gegen eine Bewegung, sobald der zweite Schlitten aus der ersten Stellung in die zweite Stellung verschoben wird.

Eine solche Verriegelungseinrichtung besteht aus nur wenigen Teilen, die infolge ihrer ebenen Gestalt verhältnismäßig einfach herstellbar sind oder als Standardteile zur Verfügung stehen. Sie ist ferner auf einfache Weise mit den Schaltgeräten zu verbinden, da der Tragbügel die Möglichkeit zu einer unkomplizierten Verbindung mit dem Tragwerk der Schaltgeräte bietet und die Schlitten als Betätigungs- und Sperrorgane verkantungsfrei wirken. Die zu verwendenden Kugeln können normale Stahlkugeln sein, wie man sie für Kugellager verwendet.

Die erwähnte Führung kann in vorteilhafter Weise durch einen im Querschnitt H-förmig ausgebildeteten Verriegelungsblock verwirklicht sein, der zwei Längsbalken mit jeweils wenigstens einer Öffnung zur Aufnahme eines Verbindungsgliedes zur Verbindung des Verriegelungsblockes mit dem Tragbügel aufweist, wobei die Längsbalken durch ein Querglied verbunden sind, welches die erwähnten Öffnungen für die erste und die zweite Kugel enthält.

Eine vorteilhaft einfache Führung der beiden Schlitten ist dadurch zu erreichen, daß der Betätigungsarm des ersten Schlittens und der Betätigungsarm des zweiten Schlittens auf der einen Seite des Verbindungsteiles des H-förmigen Verriegelungsblockes angeordnet sind und daß sich der Sperrarm des ersten Schlittens und der Sperrarm des zweiten Schlittens auf der anderen Seite des Quergliedes befinden und der Betätigungsarm des ersten Schlittens und der Sperrarm des zweiten Schlittens aufeinander ausgerichtet sind, und der Sperrarm des ersten Schlittens und der Betätigungsarm des zweiten Schlittens gleichfalls aufeinander ausgerichtet sind. Somit übergreifen die Schlitten gabelartig den Querteil des Verriegelungsblockes und werden durch diesen geradlinig verschiebbar geführt.

Im Hinblick auf die bereits erwähnten geringen Wegstrecken, die insbesondere in Vakuumschützen beim Ein- und Ausschalten von den Antriebsteilen zurückgelegt werden, ist es wesentlich, daß die Verriegelungseinrichtung mit möglichst geringem Spiel arbeitet, um die gewünschte Sicherheit zu gewährleisten. Diese Eigenschaft kann durch eine geeignete Bemessung der Durchmesser der verschiedenen Öffnungen gefördert werden. Insbesondere kann die Öffnung des Sperrarmes des ersten Schlittens einen geringeren Durchmesser aufweisen als ihn die zweite Kugel aufweist, so daß die zweite Kugel in die Öffnung des Sperrarmes des ersten Schlittens nur um eine bestimmte Entfernung einzutreten vermag, während der überwiegende Teil der zweiten Kugel in der zweiten Öffnung des Querteiles des Verriegelungsblockes verbleibt und hierdurch eine Bewegung des ersten Schlittens relativ zu dem Querteil verhindert.

Wie bereits erwähnt, eignet sich die neue Verriegelungseinrichtung insbesondere zur Verwendung bei Vakuumschützen, die einen geringen Arbeitsweg ihrer Antriebsteile aufweisen. Der Zusammenbau der Verriegelungseinrichtung mit den Vakuumschützen kann vorzugsweise so erfolgen, daß der Tragbügel der Verriegelungseinrichtung mit seinen Enden mit dem Tragwerk jeweils eines Vakuumschützes verbunden ist und daß die Vakuumschütze mit einander zugewandten schwenkbaren Antriebshebeln angeordnet sind, wobei Betätigungsorgane der Schlitten mit den Enden der Antriebshebel gelenkig in Verbindung stehen. An die gelenkige Verbindung werden nur minimale Anforderungen gestellt, weil der Schwenkwinkel der Antriebshebel beim Ein- und Ausschalten äußerst gering ist.

Die Erfindung wird im folgenden anhand des in den Figuren dargestellten Ausführungsbeispieles näher erläutert.

Die Figur 1 zeigt in einer Seitenansicht eine Anordnung mit zwei Vakuumschützen und einer zwischen den Vakuumschützen angeordneten Verriegelungseinrichtung.

Die Figuren 2, 3 und 4 zeigen einen Tragbügel einer Verriegelungseinrichtung in senkrecht zueinander stehenden Ansichten.

Die Figuren 5, 6 und 7 zeigen einen Verriegelungsblock einer Verriegelungseinrichtung gleichfalls in drei senkrecht zueinander stehenden Ansichten.

Ein erster Schlitten einer Verriegelungseinrichtung ist in den Figuren 8, 9 und 10 wiederum in drei senkrecht zueinander stehenden Ansichten dargestellt.

In einer entsprechenden Darstellung ist ein zweiter Schieber in den Figuren 11, 12 und 13 gezeigt.

Die Figuren 14 und 15 dienen zur Erläuterung des Zusammenwirkens der in den Figuren 8, 9 und 10 sowie 11, 12 und 13 gezeigten Schlitten mit dem Verriegelungsblock gemäß den Figuren 5, 6 und 7. Hierbei zeigt die Figur 14 die nicht betätigte Ruhestellung der Teile, während in der Figur 15 eine Sperrstellung gezeigt ist.

Die Figur 1 zeigt eine Geräteanordnung 10 mit einem ersten Vakuumschütz 12 und einem zweiten Vakuumschütz 14, von denen jedes einen Antriebshebel 16 bzw. 18 umfaßt, der sich in Abhängigkeit von dem Öffnen und Schließen des Vakuumschützes bewegt. Wie dargestellt, können die Antriebsteile 16 und 18 eine Schwenkbewegung um Lagerstellen 94 und 96 ausführen und formen die Bewegung an ihrem Verbindungspunkt mit einer mechanischen Verriegelungseinrichtung 20 in eine seitliche Bewegung um. Die mechanische Verriegelungseinrichtung 20 umfaßt einen Tragbügel 22, eine Deckplatte 24, einen Verriegelungsblock 26 sowie erste und zweite Schlitten 28 und 30. Ferner weist die Verriegelungseinrichtung eine erste Kugel 32 und eine zweite Kugel 34 auf.

Ferner zeigen die Figuren 2 bis 4, daß der Tragbügel 22 im wesentlichen die Gestalt eines "U" aufweist, wobei die Endteile des "U" relativ zu den Schenkeln um etwa 90° nach außen abgebogen sind. Hierdurch werden Fußteile 36 und 38 gebildet, die mit Löchern oder Öffnungen 40, 42 versehen sein können, um den Tragbügel 22 an dem Rahmen des Vakuumschützes zu befestigen. Der Tragbügel weist ferner eine Anzahl von Öffnungen 44 in dem mittleren Teil am Boden des "U" auf. Vorzugsweise wird der Tragbügel 22 aus einem Metall wie Stahlblech oder aus einer Kupferlegierung hergestellt, er kann jedoch auch aus einem anderen festen und dauerhaften Material hergestellt sein.

Aus den Figuren 5 bis 7 ist zu entnehmen, daß der Verriegelungsblock 26 eine erste und eine zweite Öffnung 48 bzw.50 und eine Anzahl von weiteren Öffnungen 52 aufweist, die mit den Öffnungen 44 des Tragbügels zur Deckung gebracht werden können. Diese Öffnungen weisen eine Größe und Gestaltung auf, die ausreichend zur Aufnahme von Befestigungseinrichtungen ist, z. B. Bolzen oder Schrauben. Der Verriegelungsblock 26 hat etwa H-Form mit zwei aufrechten Längsbalken 84 und einem Querglied 54, welches die erste und die zweite Öffnung 48 bzw.50 aufweist. Die Längsbalken 84 enthalten Öffnungen 52, die zur Verbindung des Verriegelungsblockes 26 mit dem Tragbügel 22 und der Deckplatte 24 benutzt werden. Die erste Öffnung 48 des Verriegelungsblockes 26 ist so bemessen, daß sich die Kugel 32 vertikal durch die Öffnung 48 frei bewegen kann. In ähnlicher Weise besitzt die zweite Öffnung 50 des Verriegelungsblockes 26 einen so bemessenen Durchmesser, so daß sich das die zweite Kugel 34 gleichfalls vertikal frei bewegen kann. Mit vertikaler Bewegung ist hier gemeint, daß sich die Kugeln in einer Richtung parallel zu den Längsbalken 84 des Verriegelungsblockes 26 und in einer Richtung senkrecht zu dem Querglied 54 bewegen können. Die Öffnungen 48 und 50 des Verriegelungsblockes 26 sind vorzugsweise nebeneinander zwischen den aufrechten Gliedern der H-Anordnung ausgerichtet, wie noch näher erläutert wird.

Aus den Figuren 8 bis 13 ist zu entnehmen, daß der erste Schlitten 28 einen Betätigungsarm 60 mit einer Öffnung 62 aufweist sowie einen Sperrarm 64 mit einer Öffnung 66. Der erste Schlitten 28 weist ferner einen Kupplungsarm 68 sowie eine oder mehrere Öffnungen 70 zur Aufnahme von Schrauben als Widerlager einer oder mehrerer Federn 72 auf. Wie dargestellt, befindet sich der Betätigungsarm 60 auf einer geringeren Höhe als der Sperrarm und ist an dem entgegengesetzten Teil des vertikalen Teiles 68 angeordnet. Der Betätigungsarm 60 und der Sperrarm 64 sind vertikal durch eine Entfernung getrennt, die geringfügig größer als die Dicke des Querteiles 54 des Verriegelungsblockes 26 ist. Durch diese Gestaltung vermag der erste Schlitten 28 den Verriegelungsblock derart zu erfassen, daß der Sperrarm 64 oberhalb des Quergliedes 54 und der Betätigungsarm 60 unterhalb des Quergliedes 54 steht. Diese Konstruktion ermöglicht es, daß die Öffnung 62 des Betätigungsarmes des ersten Schlittens 28 die erste Kugel 32 durch die Öffnung 48 des Verriegelungsblockes 26 aufnimmt. Die Öffnung 62 ist eine abgestufte Öffnung mit einem ersten, auf einer geringeren Höhe befindlichen Öffnungsteil 86 mit einem geringeren Durchmesser und zweiten, auf einer größeren Höhe angeordneten Öffnungsteil 88 mit einem größeren Durchmesser als der Öffnungsteil auf der geringeren Höhe. Der größere Öffnungsteil 88 besitzt einen Durchmesser, der größer als der Durchmesser der ersten Kugel 32 ist, so daß der Schlitten 28 sich verschieben kann, wenn die Kugel 32 in der Öffnung 62 ruht; dies geschieht, wenn die Öffnung 62 und die Öffnung 48 aufeinander ausgerichtet sind. Wie gezeigt, ist der größere Öffnungsteil 88 einwärts geschrägt bzw. trichterartig gestaltet in Richtung auf den kleineren Öffnungsteil 86 zur Bildung einer Rampe. Der erste Schlitten 28 ist relativ zu dem Verriegelungsblock 26 zwischen einer ersten Stellung verschiebbar, in welcher die Öffnung 62 des Betätigungsarmes 60 und die Öffnung 48 des Verriegelungsblockes 26 aufeinander ausgerichtet sind und einer zweiten Stellung, in welcher die Öffnung 62 des Betätigungsarmes 60 und die erste Öffnung 48 des Verriegelungsblockes 26 nicht aufeinander ausgerichtet sind. Andererseits ist keine ausreichende Toleranz vorhanden, um eine relative Bewegung zwischen dem ersten Schlitten 28 und dem Verriegelungsblock 26 zu ermöglichen, wenn die zweite Kugel 34 die Öffnung 66 des Sperrarmes 64 erfaßt. Auf diese Weise wird der Schlitten 28 von einer Bewegung oder einem Gleiten relativ zu dem Verriegelungsblock gehindert, wenn die zweite Kugel 34 sich in ihrer obersten Stellung derart befindet, daß sie die Öffnung 66 des Sperrarmes 64 voll erfaßt.

Der zweite Schlitten 30 ist ähnlich aufgebaut, mit der Ausnahme, daß die seitliche Lage des Betätigungsarmes 72 und des Sperrarmes 76 so gewählt sind, daß der Betätigungsarm 72 sich auf den Raum ausrichten, der sich benachbart dem Betätigungsarm 60 des ersten Schlittens 28 befindet und unterhalb des Sperrarmes 64, während der Sperrarm 76 sich in dem Raum seitlich des Sperrarmes 64 des ersten Schlittens 28 ausrichtet und oberhalb des Betätigungsarmes 60. Auf diese Weise greifen der erste und der zweite Schlitten 28 bzw. 30 ineinander.

Ferner weist der zweite Schlitten 30 in seinem Betätigungsarm 74 eine abgestufte Öffnung 90 mit einem ersten kleineren Öffnungsteil 92 und einem größeren, geschrägt ausgebildeten bzw. trichterartigen Öffnungsteil 94 auf. Ebenso ist ein Kupplungsarm 78 vorhanden, dessen Aufgabe noch erläutert wird.

Es ist offensichtlich, daß der Betätigungsarm 60 des ersten Schlittens 28 und der Sperrarm 76 des zweiten Schlittens 30 gemeinsam mit der ersten Kugel 32 zusammenwirken, während der Sperrarm 64 des ersten Schlittens 28 und der Betätigungsarm 72 des zweiten Schlittens 30 gemeinsam mit der zweiten Kugel 34 zusammenwirken. Der zweite Schlitten 30 ist zwischen einer ersten Stellung verschiebbar, in welcher die Öffnung 74 des Betätigungsarmes und die Öffnung 50 des Verriegelungsblockes 26 aufeinander ausgerichtet sind und einer zweiten Stellung, in welcher die Öffnung 74 des Betätigungsarmes und die Öffnung 50 des Verriegelungsblockes 26 nicht aufeinander ausgerichtet sind.

Die Wirkungsweise der mechanischen Verriegelungseinrichtung 20 ist unmittelbar ersichtlich. Nach dem Zusammenbau befinden sich die erste und die zweite Kugel 32 bzw. 34 im wesentlichen in den Öffnungen des ersten und zweiten Schlittens und fallen in die entsprechenden Öffnungen der Betätigungsarme hinein oder erstrecken sich lediglich in diese hinein. Wenn die Teile ordnungsgemäß zusammengefügt und in dem Vakuumschütz ausgerichtet sind, entspricht dies der geöffneten Stellung jedes Vakuumschützes. Wird das erste Vakuumschütz 12 geschlossen, so wird das bewegbare Teil 16 durch die Schließbewegung verschoben, was auf den ersten Schlitten 28 wirkt und diesen aus der ersten in die zweite Stellung verschiebt. In der ersten Stellung sind die Öffnungen ausgerichtet und die Kugeln befinden sich an der tiefsten Stelle. In der zweiten Stellung sind die Öffnungen nicht ausgerichtet, was bedeutet, daß die Kugel nach oben gedrängt wird durch den trichterartigen Öffnungsteil 88 des Betätigungsarmes 60. Durch die Aufwärtsbewegung wird die Kugel 32 veranlaßt, über den Querteil 54 des Verriegelungsblockes 26 vorzustehen, wo sie die Öffnung 96 des Sperrarmes 76 des zweiten Schlittens 30 erfaßt. Dies hindert den zweiten Schlitten 30 an einer Bewegung und verhindert infolgedessen das Schließen des zweiten Vakuumschützes 14. Falls das zweite Vakuumschütz als erstes schließt, tritt die umgekehrte Wirkung ein. Wenn das zweite Schütz als erstes schließt, wird das erste Schütz am Schließen gehindert durch die Aufwärtsbewegung der zweiten Kugel 34 in Eingriff mit der Öffnung 66 des Sperrarmes 64 des Schlittens 28.

Um die gewünschte Abhängigkeit zwischen den Vakuumschützen 12 und 14 zu erzielen, ist die Verriegelungseinrichtung 20 zwischen den Vakuumschützen 12 und 14 entsprechend der Figur 1 montiert. Diese Vakuumschütze sind mit einander zugewandten Antriebshebeln 16 und 18, die um Schwenklager 98 und 100 bewegbar sind, auf einer geeigneten Unterlagen bzw. einem Träger befestigt. jedes Vakuumschütz 12 bzw. 14 weist in bekannter Weise ein Tragwerk 80 auf, das ein einfache Möglichkeit zur Befestigung der Fußteile 36 und 38 des Tragbügels 22 bietet. Die Kupplungsarme 68 und 78 der Schlitten 28 und 30 sind mit den Enden der Antriebshebel 16 und 18 gelenkig verbunden, wobei an das Maß von Gelenkigkeit nur sehr geringe Anforderung en zu stellen sind, weil die Schwenklager 16 und 18 relativ weit von den Kupplungsarmen entfernt sind und der Schwenkwinkel der Antriebshebel nur gering ist.

In der Figur 14 sind beide Schlitten 28 und 30 zusammen mit dem Querteil 54 des Verriegelungsblockes 26 in der Grundstellung oder Ruhestellung gezeigt, die der Ausschaltstellung beider Vakuumschütze 12 und 14 entspricht. In der Figur 15 ist demgegenüber eine Verriegelungsstellung dargestellt, in der die Schlitten 28 und 30 relativ zueinander mittels der Kupplungsarme 68 und 78 verschoben sind. Wie man erkennt, ist die Kugel 32 in der Figur 15 nach oben verschoben, so daß sie sich teilweise in der Öffnung 48 des Querteiles 54 und teilweise in der Öffnung 96 des Sperrarmes 76 befindet. Der Schlitten 30 und damit der Antriebshebel 18 sind hierdurch gesperrt. Die Kugel 34 ruht dagegen unverändert in dem größeren Öffnungsteil 94 des Betätigungsarmes 74.

## Patentansprüche

1. Mechanische Verriegelungseinrichtung (20) für elektrische Schaltgeräte mit folgenden Merkmalen:
a) ein Tragbügel (22), eine Deckplatte (24) und ein zwischen dem Tragbügel und der Deckplatte angeordneter Verriegelungsblock (26) mit einer ersten Öffnung (48) und einer zweiten Öffnung (50) sowie einer in der ersten Öffnung (48) des Verriegelungsblockes (26) verschiebbar angeordneten ersten Kugel (32), und einer in der zweiten Öffnung (50) des Verriegelungsblockes (26) verschiebbar angeordneten zweiten Kugel (34), ferner mit Mitteln zur Verbindung der Deckplatte (24) und des Verriegelungsblockes (26) an dem Tragbügel (22);
b) ein erster Schlitten (28) mit einem Betätigungsarm (60) und einer darin angeordneten Öffnung (62) zur Aufnahme der ersten Kugel (32) und mit einem Sperrarm (64) mit einer weiteren Öffnung (66), wobei der erste Schlitten (28) zwischen zwei Stellungen verschiebbar ist und die Öffnung (62) des Betätigungsarmes (60) und die erste Öffnung (48) des Verriegelungsblockes (26) in der ersten Stellung aufeinander ausgerichtet sind und wobei in der zweiten Stellung die Öffnung (62) des Betätigungsarmes (60) mit der ersten Öffnung (48) des Verriegelungsblockes (26) nicht aufeinander ausgerichtet sind;
c) ein zweiter Schlitten (30) mit einem Betätigungsarm (74) und einer darin angeordneten Öffnung (92) zur Aufnahme der zweiten Kugel (34) und mit einem Sperrarm (76) mit einer Öffnung (96), wobei der zweite Schlitten (30) zwischen zwei Stellungen verschiebbar ist und in der ersten Stellung die Öffnung (92) des Betätigungsarmes und die zweite Öffnung (50) des Verriegelungsblockes (26) aufeinander ausgerichtet sind und wobei in der zweiten Stellung die Öffnung (92) des Betätigungsarmes (74) mit der zweiten Öffnung (50) des Verriegelungsblockes (26) nicht aufeinander ausgerichtet sind;
d) die Öffnung (62) des Betätigungsarmes (60) des ersten Schlittens (28) und die Öffnung (90) des Betätigungsarmes (74) des zweiten Schlittens (30) weisen an ihrer dem Verriegelungsblock (26) zugewandten Seite einen trichterartig erweiterten Öffnungsteil (88 bzw. 94) und einen anschließenden Öffnungsteil (86 bzw. 92) mit einem gegenüber dem Durchmesser der Kugeln (32 bzw. 34) geringeren Durchmesser auf, derart, daß bei einer Verschiebung des Betätigungsarmes (60 bzw. 76) die zugehörige Kugel (32 bzw. 34) in Richtung der Öffnung (48 bzw. 50) des Verriegelungsblockes (54) gedrängt wird;
e) die erste Kugel (32) tritt in die Öffnung (90) des Sperrarmes (76) des zweiten Schlittens (30) ein und sperrt diesen hierdurch gegen eine Bewegung, sobald der erste Schlitten (28) aus der ersten Stellung in die zweite Stellung verschoben wird und die zweite Kugel (34) tritt in die Öffnung (66) des Sperrarmes (64) des ersten Schlittens (28) ein und sperrt diesen gegen eine Bewegung, sobald der zweite Schlitten (30) aus der ersten Stellung in die zweite Stellung verschoben wird.

2. Verriegelungseinrichtung nach Anspruch 1,
**dadurch gekennzeichnet,** daß der Verriegelungsblock (26) im Querschnitt H-förmig ausgebildet ist und zwei Längsbalken (84) aufweist, die jeweils wenigstens eine Öffnung (52) zur Aufnahme eines Verbindungsgliedes zur Verbindung des Verriegelungsblockes (26) mit dem Tragbügel (22) aufweisen, und daß die Längsbalken (84) durch ein Querglied (54) miteinander verbunden sind, wobei das Querglied (54) die Öffnungen (48 bzw. 50) für die erste Kugel (32) bzw. die zweite Kugel (34) enthält.

3. Verriegelungseinrichtung nach Anspruch 2,
**dadurch gekennzeichnet,** daß der Betätigungsarm (60) des ersten Schlittens (28) und der Betätigungsarm (74) des zweiten Schlittens (30) auf der einen Seite des Verbindungsteiles (54) des H-förmigen Verriegelungsblockes (26) angeordnet sind und daß der Sperrarm (64) des ersten Schlittens (28) und der Sperrarm (76) des zweiten Schlittens (30) auf der anderen Seite des Quergliedes (54) angeordnet sind, wobei der Betätigungsarm (60) des ersten Schlittens (28) und der Sperrarm (76) des zweiten Schlittens (30) aufeinander ausgerichtet sind und der Sperrarm (64) des ersten Schlittens (28) und der Betätigungsarm (74) des zweiten Schlittens (30) gleichfalls aufeinander ausgerichtet sind.

4. Verriegelungseinrichtung nach Anspruch 2,
**dadurch gekennzeichnet,** daß die Öffnung (66) des Sperrarmes (64) des ersten Schlittens (28) einen geringeren Durchmesser aufweist als der Durchmesser der zweiten Kugel (34), so daß die zweite Kugel (34) in die Öffnung (66) des Sperrarmes (64) des ersten Schlittens (28) nur teilweise eintritt, während der überwiegende Teil der zweiten Kugel (34) in der zweiten Öffnung (50) des Querteiles (54) des Verriegelungsblockes (26) verbleibt und hierdurch eine Bewegung des ersten Schlittens (28) relativ zu dem Querteil (54) verhindert.

5. Verriegelungseinrichtung nach einem oder mehreren der vorangehenden Ansprüche, **dadurch gekennzeichnet,** daß der Tragbügel (22) mit seinen Enden (36, 38) mit dem Tragwerk (80) jeweils eines Vakuumschützes (12, 14) verbunden ist und daß die Vakuumschütze mit einander zugewandten schwenkbaren Antriebshebeln (16, 18) angeordnet sind, wobei Kupplungsarme (68, 78) der Schlitten (28, 30) mit den Enden der Antriebshebel (16, 18) gelenkig in Verbindung stehen.

## Claims

1. A mechanical locking device (20) for electrical switchgear with the following features:
a) a handle (22), a cover plate (24) and an interlocking block (26) arranged between the handle and the cover plate with a first opening (48) and a second opening (50) as well as with a first ball (32) arranged in a displaceable manner in the first opening (48) of the interlocking block (26) and a second ball (34) arranged in a displaceable manner in the second opening (50) of the interlocking block (26), furthermore with means for connecting the cover plate (24) and the interlocking block (26) to the handle (22);
b) a first slide (28) with an actuating arm (60) and an opening (62) arranged therein for accepting the first ball (32) and with a blocking arm (64) with a further opening (66), wherein the first slide (28) is able to be displaced between two positions and the opening (62) of the actuating arm (60) and the first opening (48) of the interlocking block (26) in the first position are aligned with each other and wherein in the second position the opening (62) of the actuating arm (60) with the first opening (48) of the interlocking block (26) are not aligned with each other;
c) a second slide (30) with an actuating arm (74) and an opening (92) arranged therein for accepting the second ball (34) and with a blocking arm (76) with an opening (96), wherein the second slide (30) is able to be displaced between two positions and in the first position the opening (92) of the actuating arm and the second opening (50) of the interlocking block (26) are aligned with each other and wherein in the second position the opening (92) of the actuating arm (74) with the second opening (50) of the interlocking block (26) are not aligned with each other;
d) the opening (62) of the actuating arm (60) of the first slide (28) and the opening (90) of the actuating arm (74) of the second slide (30) have on their side facing the interlocking block (26) an opening part (88 or 94) widened like a funnel and a connecting opening part (86 or 92) with a smaller diameter relative to the diameter of the balls (32 or 34), such that with a displacement of the actuating arm (60 or 76) the associated ball (32 or 34) is pushed in the direction of the opening (48 or 50) of the interlocking block (54);
e) the first ball (32) enters into the opening (90) of the blocking arm (76) of the second slide (30) thereby blocking this against movement as soon as the first slide (28) is displaced from the first position into the second position and the second ball (34) enters the opening (66) of the blocking arm (64) of the first slide (28) and blocks this against a movement as soon as the second slide (30) is displaced from the first position into the second position.

2. A locking device according to claim 1, characterised in that the interlocking block (26) is formed in an H-shape in cross-section and has two longitudinal beams (84), which have in each case at least one opening (52) for accepting a connecting element for connecting the interlocking block (26) to the handle (22), and in that the longitudinal beams (84) are connected to each other by a cross-piece (54), wherein the cross-piece (54) contains the openings (48 or 50) for the first ball (32) or the second ball (34).

3. A locking device according to claim 2, characterised in that the actuating arm (60) of the first slide (28) and the actuating arm (74) of the second slide (30) are arranged on the one side of the connecting part (54) of the H-shaped interlocking block (26) and in that the blocking arm (64) of the first slide (28) and the blocking arm (76) of the second slide (30) are arranged on the other side of the cross-piece (54), wherein the actuating arm (60) of the first slide (28) and the blocking arm (76) of the second slide (30) are aligned with each other and the blocking arm (64) of the first slide (28) and the actuating arm (74) of the second slide (30) are also aligned with each other.

4. A locking device according to claim 2, characterised in that the opening (66) of the blocking arm (64) of the first slide (28) has a smaller diameter than the diameter of the second ball (34) so that the second ball (34) only partially enters into the opening (66) of the blocking arm (64) of the first slide (28), whilst the major part of the second ball (34) remains in the second opening (50) of the cross-piece (54) of the interlocking block (26) and hereby prevents movement of the first slide (28) relative to the cross-piece (54).

5. A locking device according to one or several of the preceding claims, characterised in that the handle (22) is connected with its ends (36, 38) to the support (80) in each case of a vacuum contactor (12,14) and in that the vacuum contactors are arranged with swivellable drive levers (16, 18), facing each other, wherein the coupling arms (68, 78) of the slides (28, 30) are connected to the ends of the drive levers (16, 18) in a flexible manner.

## Revendications

1. Dispositif de verrouillage mécanique (20) pour des appareils de commutation électrique, présentant les caractéristiques suivantes :
a) un étrier de support (22), une plaque de fermeture (24) et un bloc de verrouillage (26) disposé entre l'étrier de support et la plaque de fermeture et comportant une première ouverture (48) et une seconde ouverture (50) ainsi qu'une première bille (32) disposée de manière à être déplaçable dans la première ouverture (48) du bloc de verrouillage (26), et une seconde bille (34) disposée de manière à être déplaçable dans la seconde ouverture (50) du bloc de verrouillage (26), et en outre des moyens pour relier la plaque de fermeture (24) et le bloc de verrouillage (26) à l'étrier de support (22);
b) un premier coulisseau (28) comportant un bras de manoeuvre (60) et une ouverture (62) ménagée dans ce bras et servant à loger une première bille (32) et un bras de blocage (64) comportant une autre ouverture (66), le premier coulisseau (28) étant déplaçable entre deux positions, et l'ouverture (62) du bras de manoeuvre (60) et la première ouverture (48) du bloc de verrouillage (26) étant alignées l'une sur l'autre, dans la première position, alors que dans la seconde position, l'ouverture (62) du bras de manoeuvre (60) n'est pas alignée sur la première ouverture (48) du bloc de verrouillage (26);
c) un second coulisseau (30) comportant un bras de manoeuvre (74) et une ouverture (92) ménagée dans ce bras et servant à loger la seconde bille (34), et un bras de blocage (76) comportant une ouverture (96), le second coulisseau (30) étant déplaçable entre deux positions et, dans la première position, l'ouverture (92) du bras de manoeuvre et la seconde ouverture (50) du bloc de verrouillage (26) étant alignées l'une sur l'autre, alors que, dans la seconde position, l'ouverture (92) du bras de manoeuvre (74) n'est pas alignée sur la seconde ouverture (50) du bloc de verrouillage (26);
d) l'ouverture (62) du bras de manoeuvre (60) du premier coulisseau (28) et l'ouverture (90) du bras de manoeuvre (74) du second coulisseau (30) possèdent, sur leur face tournée vers le bloc de verrouillage (26), un élément d'ouverture (88 ou 94) qui s'élargit en forme d'entonnoir, et une partie d'ouverture adjacente (86 ou 92) possédant un diamètre inférieur au diamètre des billes (32 ou 34) de sorte que, lors d'un déplacement du bras de manoeuvre (60 ou 76), la bille associée (32 ou 34) est refoulée en direction de l'ouverture (48 ou 50) du bloc de verrouillage (54);
e) la première bille (32) pénètre dans l'ouverture (90) du bras de blocage (76) du second coulisseau (30) et bloque de ce fait ce dernier contre tout déplacement dès que le premier coulisseau (28) est repoussé de la première position dans la seconde position, et la seconde bille (34) pénètre dans l'ouverture (66) du bras de blocage (64) du premier coulisseau (28) et bloque ce dernier contre un déplacement dès que le second coulisseau (30) est déplacé de la première position dans la seconde position.

2. Dispositif de verrouillage suivant la revendication 1, caractérisé par le fait que le bloc de verrouillage (26) possède une section transversale en forme de H et comporte deux longerons (84), qui présentent chacun au moins une ouverture (52) destinée à loger un élément de liaison servant à raccorder le bloc de verrouillage (26) à l'étrier de support (22), et que les longerons (84) sont raccordés entre eux par un élément transversal (54), qui comporte les ouvertures (48 ou 50) pour la première bille (32) ou la seconde bille (34).

3. Dispositif de verrouillage suivant la revendication 2, caractérisé par le fait que le bras de manoeuvre (60) du premier coulisseau (28) et le bras de manoeuvre (74) du second coulisseau (30) sont disposés d'un côté de l'élément de liaison (54) du bloc de verrouillage en forme de H (26) et que le bras de blocage (64) du premier coulisseau (28) et le bras de blocage (76) du second coulisseau (30) sont disposés sur l'autre côté de l'élément transversal (54), le bras de manoeuvre (60) du premier coulisseau (28) et le bras de blocage (76) du second coulisseau (30) étant alignés l'un sur l'autre, et le bras de blocage (64) du premier coulisseau (28) et le bras de manoeuvre (74) du second coulisseau (30) étant également alignés l'un sur l'autre.

4. Dispositif de verrouillage suivant la revendication 2, caractérisé par le fait que l'ouverture (66) du bras de blocage (64) du premier coulisseau (28) possède un diamètre inférieur au diamètre de la seconde bille (34), en sorte que la seconde bille (34) pénètre seulement partiellement dans l'ouverture (66) du bras de blocage (64) du premier coulisseau (28), tandis que la majeure partie de la seconde bille (34) reste dans la seconde ouverture (50) de l'élément transversal (54) du bloc de verrouillage (26) et empêche de ce fait un déplacement du premier coulisseau (28) par rapport à l'élément transversal (54).

5. Dispositif de verrouillage suivant une ou plusieurs des revendications précédentes, caractérisé par le fait que l'étrier de support (22) est relié, au niveau de ses extrémités (36,38), à l'unité de support (80) respectivement d'un contacteur à vide (12, 14), et que les contacts sous vide sont équipés de leviers d'entraînement pivotants (16,18), tournés l'un vers l'autre, les bras d'accouplement (68,78) des coulisseaux (28,30) étant raccordés, selon une liaison articulée, aux extrémités des leviers d'entraînement (16,18).
